# EUROPÄISCHE PATENTSCHRIFT

(11) **EP 1 034 943 B1**
(45) Veröffentlichungstag und Bekanntmachung des Hinweises auf die Patenterteilung: **09.07.2003**
(21) Anmeldenummer: 00103482.6
(22) Anmeldetag: 01.03.2000
(51) Int. Cl.: B43K 29/007

(54) **Hand-Schreibgerät**
Writing implement
Instrument d'écriture

(30) Priorität: 12.03.1999 DE 19912777
(43) Veröffentlichungstag der Anmeldung: 13.09.2000
(73) Patentinhaber: MONTBLANC-SIMPLO GmbH, D-22525 Hamburg (DE)
(72) Erfinder: Podszuweit, Dietmar, 22455 Hamburg (DE); Reichert, Thomas, 25364 Brande-Hörnerkirchen (DE)
(74) Vertreter: UEXKÜLL & STOLBERG

(56) Entgegenhaltungen:
- EP-A- 0 241 928
- DE-A- 3 705 456
- GB-A- 1 157 424
- US-A- 5 599 123
- PATENT ABSTRACTS OF JAPAN vol. 1998, no. 10, 31. August 1998 (1998-08-31) & JP 10 129184 A (ISHIJIMA MASAHITO), 19. Mai 1998 (1998-05-19)

## Beschreibung

Die Erfindung bezieht sich auf ein Hand-Schreibgerät mit einem länglichen, eine abdeckbare Aufnahmefläche aufweisenden Gehäuse und einer Schreibspitze.

Bei einem bekannten Hand-Schreibgerät dieser Art (DE 296 03 835) wird die Aufnahmefläche durch einen Umfangsbereich eines Ringelementes gebildet und dient zur Aufnahme einer Gravur u.ä.. Die Abdeckung der Aufnahmefläche erfolgt durch Aufschrauben eines Ringes, vorzugsweise eines Metallringes, der im aufgeschraubten Zustand den Eindruck eines bei Hand-Schreibgeräten üblichen Zierringes erweckt, so daß nicht ohne weiteres zu erkennen ist, daß der Ring abnehmbar ist und sich unter ihm eine beschriftete bzw. beschriftbare Aufnahmefläche befindet.

Bei diesem bekannten Hand-Schreibgerät ist die Aufnahmefläche verhältnismäßig klein ausgebildet und erstreckt sich im wesentlichen in Umfangsrichtung. Ihre Funktion beschränkt sich auf die Aufnahme eines sehr kurzen und üblicherweise durch Gravieren erzeugten Textes bzw. entsprechender kleiner Darstellungen.

Es ist auch bereits bekannt (US 2 156 775), auf der Außenfäche der Abdeckkappe eines Schreibgerätes eine Aufnahmevertiefung für die Aufnahme von plattenförmigen Elementen, die einzelne Buchstaben oder andere Zeichendarstellungen aufweisen, vorzusehen, in die die plattenförmigen Elemente unter elastischer Verformung eingeschnappt werden. Hierbei ist die Verwendung von speziell ausgebildeten plattenförmigen Elementen erforderlich, und es sind nur wenige Elemente und damit Buchstaben o.ä. einsetzbar. Im übrigen sind die eingesetzten Zeichen immer sichtbar, während beim Fehlen von eingesetzten plattenförmigen Elementen die für diese vorgesehene Aufnahmevertiefung erkennbar ist.

Ferner ist es bekannt, auf dem Schaft eines Schreibgerätes (DE 810 251) oder auf seiner Abdeckkappe (DE 1 006 755) einen zylindrisch geformten Darstellungsträger anzubringen, der ggf. von einem durchsichtigen Zylinderkörper umschlossen sein kann. Hierbei steht zwar eine große Darstellungsfläche zur Verfügung, jedoch ist diese immer sichtbar. Ein weiteres Beispiel des Stands der Technik ist aus dem Dokument GB-A-1 157 424 bekannt, wobei eine Aussparung auf dem Gehäuse des Schreibgeräts angebracht ist, in die eine abgedeckte Einsatzplatte eingesetzt ist.

Es ist Aufgabe der Erfindung, ein Hand-Schreibgerät zu schaffen, das eine Aufnahmefläche größerer Abmessung aufweist, die im normalen Gebrauch von außen nicht erkennbar ist.

Zur Lösung dieser Aufgabe wird ein Hand-Schreibgerät der eingangs erwähnten Art erfindungsgemäß derart ausgestaltet, daß die Aufnahmefläche durch eine Einsatzplatte gebildet wird, die in eine Aussparung im Gehäuse eingesetzt ist und die über ein sich mit seiner Schwenkachse in Richtung der Längserstreckung des Gehäuses erstreckendes Scharnier mit einer Abdeckplatte verbunden ist, daß die Abdeckplatte in ihrer geschlossenen Stellung die Einsatzplatte abdeckt und mit ihrer Außenfläche fluchtend zum benachbarten Gehäusebereich angeordnet ist und daß die Aufnahmefläche bei geöffneter Abdeckplatte zugänglich ist.

Bei dem erfindungsgemäß ausgebildeten Hand-Schreibgerät wird somit im Gehäuse eine Aussparung vorgesehen, die eine Baueinheit aus Einsatzplatte und über ein Scharnier schwenkbar mit dieser verbundener Abdeckplatte aufnimmt, wobei sich die Schwenkachse des Scharniers in Richtung der Längserstreckung des Gehäuses erstreckt. Dadurch kann die Einsatzplatte und damit die von ihr gebildete Aufnahmefläche eine verhältnismäßig große Erstreckung in Richtung parallel zur Schwenkachse des Scharniers aufweisen, so daß sich mit einer gewissen Erstreckung in Umfangsrichtung eine große Aufnahmefläche ergibt. Die Montage erfolgt auf einfache Weise, indem die Baueinheit in die vorgefertigte Aussparung eingesetzt und die Abdeckplatte, etwa durch Klebung, mit dem Boden der Aussparung fest verbunden wird. Zumindest im geschlossenen Zustand verdeckt die Abdeckplatte das Scharnier, so daß dies von außen nicht zu erkennen ist.

Einsatzplatte und Abdeckplatte können beispielsweise aus Messingblech bestehen, jedoch ist es zweckmäßig, wenn zumindest die Außenfläche der Abdeckplatte aus Material gleicher Farbe, vorzugseise dem gleichen Material wie der benachbarte Gehäusebereich besteht, damit das Vorhandensein der Abdeckplatte kaschiert ist, wenn diese sich im geschlossenen Zustand befindet.

Vorzugsweise haben Einsatzplatte und Abdeckplatte im wesentlichen gleiche Größe.

Einsatzplatte und Abdeckplatte können bezogen auf die Gehäuselängsachse gleichsinnig und zumindest im Bereich ihrer einander benachbarten Flächen mit im wesentlichen dem gleichen Krümmungsradius gekrümmt sein, so daß sie im geschlossenen Zustand der Abdeckplatte eng aneinanderliegen.

Wenn das Hand-Schreibgerät ein Gehäuse aufweist, das durch einen länglichen, die Schreibspitze aufnehmenden Halterschaft und eine auf diesem lösbar zu befestigenden Abdeckkappe gebildet wird, ist die Aufnahmefläche vorzugsweise in der Wandung der Abdeckkappe vorgesehen.

Die Erfindung wird im folgenden anhand der ein Ausführungsbeispiel zeigenden Figuren näher erläutert.
- Figur 1: zeigt in einer Ansicht ein Schreibgerät mit auf das hintere Ende seines Halterschaftes aufgesetzter Abdeckkappe.
- Figur 2: zeigt die Abdeckkappe aus Figur 1 mit geöffneter Abdeckplatte.
- Figur 3: zeigt in einer Darstellung entsprechend Figur 2 die Abdeckkappe mit der Baueinheit aus Einsatzplatte und Abdeckplatte in einer Explosionsdarstellung.

Das dargestellte Schreibgerät hat einen Halterschaft 1, aus dessem vorderen Ende eine Schreibspitze 3 in Form einer Schreibfeder vorsteht, d.h. das dargestellte Schreibgerät ist ein üblicher Füllfederhalter, dessen Innenaufbau nicht erläutert wird. Auf das hintere Ende des Halterschaftes 1 ist eine Abdeckkappe 2 aufgesteckt, die wahlweise auch auf das vordere Ende des Halterschaftes 1 aufgesetzt werden kann, um die Schreibspitze 1 abzudecken. Die Abdeckkappe 2 trägt in üblicher Weise einen Clip 4.

In der Wandung der Abdeckkappe 2 ist eine im wesentlichen rechteckförmige Aussparung 5 ausgebildet, deren längere Seitenkanten in Richtung der Längserstreckung der Abdeckkappe verlaufen. Die Bodenwand der Aussparung 5 ist entsprechend dem äußeren Umfang des benachbarten Bereichs der Abdeckkappe 2 gekrümmt. Auf der Bodenwand ist durch Klebung eine entsprechend gekrümmte, vorzugsweise aus Metall, etwa Messing bestehende Einsatzplatte 11 befestigt, deren obere Fläche 10 eine Aufnahmefläche bildet.

An einer Längskante der Einsatzplatte 11 ist, etwa durch Laser-Punktschweißung ein rohrförmiges Scharniermittelstück befestigt, während an einer entsprechend der Einsatzplatte 11 gekrümmten und im wesentlichen gleiche Abmessungen wie diese aufweisenden Abdeckplatte 12 zwei rohrförmige Scharnierendstücke 14, wiederum beispielsweise durch Punktschweißung, etwa Laser-Punktschwei-ßung, befestigt sind. Durch die Scharnierstücke 13, 14 erstreckt sich eine Scharnierachse 15, so daß Einsatzplatte 11 und Abdeckplatte 12 über das so gebildete Scharnier schwenkbar miteinander verbunden sind.

Die Abdeckplatte 12, die aus Messing o.ä. bestehen kann, ist üblicherweise mit dem Material beschichtet, das auch zur Herstellung der Wandung der Abdeckkappe 2 verwendet wurde. Wenn daher die Abdeckplatte 12 aus der geöffneten Stellung gemäß Figur 2 in die geschlossene Stellung geklappt wird, so daß ihre gekrümmte innere Fläche im wesentlichen flächig auf der Aufnahmefläche 10 der Abdeckplatte 11 aufliegt, ergänzt die Außenfläche der Abdeckplatte 12 nicht nur fluchtend die äußere Umfangsfläche der Abdeckkappe 2 im Bereich der Aussparung 5, sondern durch die Beschichtung mit dem Material der benachbarten Wandung der Abdeckkappe 2 ist das Vorhandensein der Abdeckplatte 12 und damit der in Figur 2 gezeigten Anordnung praktisch nicht mehr zu erkennen.

Um das Öffnen der Abdeckplatte 12, also dessen Bewegung in die geöffnete Stellung gemäß Figur 2 zu vereinfachen, kann an der der Scharnieranordnung gegenüberliegenden Seite im Rand der Aussparung 5 ein Griffausschnitt 6 ausgebildet werden, in dessen Bereich sich der Rand der Abdeckplatte 12 ergreifen läßt, um das öffnen der Abdeckplatte 12 zu vereinfachen.

Wie ohne weiteres in Figur 2 zu erkennen ist, kann die Aufnahmefläche 10 der Einsatzplatte 11 beschriftet und/oder graviert werden. Es ist auch möglich, die Aufnahmefläche 10 als Auflagefläche für einen dünnwandigen Abbildungs- oder Datenträger zu verwenden.

## Patentansprüche

1. Hand-Schreibgerät mit einem länglichen, eine abdeckbare Aufnahmefläche (10) aufweisenden Gehäuse (1, 2), wobei die Aufnahmefläche (10) durch eine Einsatzplatte (11) gebildet wird, die in eine Aussparung (5) im Gehäuse (2) eingesetzt ist, und eine Abdeckplatte (12) in ihrer geschlossenen Stellung die Einsatzplatte (11) abdeckt und mit ihrer Außenfläche fluchtend zum benachbarten Gehäusebereich angeordnet ist, **dadurch gekennzeichnet, daß** die Einsatzplatte (11) über ein sich mit seiner Schwenkachse (15) in Richtung der Längserstreckung des Gehäuses (1, 2) erstreckendes Scharnier mit der Abdeckplatte (12) verbunden ist, und daß die Aufnahmefläche (10) bei geöffneter Abdeckplatte (12) zugänglich ist.

2. Hand-Schreibgerät nach Anspruch 1, **dadurch gekennzeichnet, daß** zumindest die Außenfläche der Abdeckplatte (12) aus einem Material mit gleicher Farbe wie das Material des benachbarte Gehäusebereichs besteht.

3. Hand-Schreibgerät nach Anspruch 2, **dadurch gekennzeichnet, daß** zumindest die Außenfläche der Abdeckplatte (12) aus dem gleichen Material wie der benachbarte Gehäusebereich besteht.

4. Hand-Schreibgerät nach einem der Ansprüche 1 bis 3, **dadurch gekennzeichnet, daß** Einsatzplatte (11) und Abdeckplatte (12) im wesentlichen gleiche Größe haben.

5. Hand-Schreibgerät nach einem der Ansprüche 1 bis 4, **dadurch gekennzeichnet, daß** Einsatzplatte (11) und Abdeckplatte (12) im wesentlichen rechteckförmig sind und daß die größere Erstreckung des Rechtecks in Richtung der Scharnierachse (15) verläuft.

6. Hand-Schreibgerät nach einem der Ansprüche 1 bis 5, **dadurch gekennzeichnet, daß** Einsatzplatte (11) und Abdeckplatte (12) bezogen auf die Gehäuselängsachse gleichsinnig und zumindest im Bereich ihrer einander benachbarten Flächen mit im wesentlichen dem gleichen Krümmungsradius gekrümmt sind.

7. Hand-Schreibgerät nach einem der Ansprüche 1 bis 6, **dadurch gekennzeichnet, daß** die Einsatzplatte (11) in der Aussparung (5) durch Klebung befestigt ist.

8. Hand-Schreibgerät nach einem der Ansprüche 1 bis 7, **dadurch gekennzeichnet, daß** im der Scharnierachse (15) gegenüberliegenden Randbereich der Aussparung (5) eine Griffaussparung (6) ausgebildet ist.

9. Hand-Schreibgerät nach einem der Ansprüche 1 bis 8, **dadurch gekennzeichnet, daß** das Gehäuse einen länglichen Halterschaft (1) und eine auf diesem lösbar zu befestigende Abdeckkappe (2) aufweist und daß die Aufnahmefläche (10) in der Wandung der Abdeckkappe (2) vorgesehen ist.

## Claims

1. A writing instrument comprising an elongated housing (1, 2) featuring a concealable inscribable or receiving surface (10) whereby the said inscribable or receiving surface (10) is formed from an insert panel (11) that is inserted into a recess (5) in the housing (2), and a cover plate (12) that in its closed position conceals the insert panel (11) and whose outer surface lies flush with the adjacent area of the housing, **characterised in that** the insert panel (11) is affixed to the cover plate (12) by means of an extended hinge that has its swivel axis (15) aligned with the direction of the longitudinal axis of the housings (1, 2) and that the inscribable or receiving surface (10) is accessible when the cover plate (12) is opened.

2. Writing instrument according to Claim 1 **characterised in that** at least the outer surface of the cover plate (12) is the same colour as the adjacent portions of the housing.

3. Writing instrument according to Claim 2 **characterised in that** at least the outer surface of the cover plate (12) is of the same material as the adjacent portions of the housing.

4. Writing instrument according to one of the Claims 1 to 3 **characterised in that** the insert panel (11) and the cover plate (12) are substantially the same size.

5. Writing instrument according to one of the Claims 1 to 4 **characterised in that** the insert panel (11) and the cover plate (12) are substantially rectangular in shape and that the longer side of the rectangle runs in the sense of the hinge axis (15).

6. Writing instrument according to one of the Claims 1 to 5 **characterised in that** the insert panel (11) and the cover plate (12) are curved with substantially the same radius of curvature and in the same sense, at least in the area close to their adjacent surfaces.

7. Writing instrument according to one of the Claims 1 to 6 **characterised in that** the insert panel (11) is adhesively secured in the recess (5).

8. Writing instrument according to one of the Claims 1 to 7 **characterised in that** a notch (6) is formed in the edge of the recess (5) opposite to the hinge axis (15).

9. Writing instrument according to one of the Claims 1 to 8 **characterised in that** the housing has a longitudinal shaft (1) and a removable and fastenable cap (2) and that the inscribable or receiving surface (10) is provided in the wall of the cap.

## Revendications

1. Instrument d'écriture à la main avec un corps (1, 2) oblong comportant une surface de logement (10) recouvrable, cette surface de logement (10) étant constituée d'une plaquette d'habillage intérieur (11) logée dans un évidement (5) prévu dans le corps (2), et une plaquette de recouvrement (12) recouvrant en position fermée la plaquette d'habillage intérieur (11) et disposée avec sa surface extérieure en alignement par rapport à la zone adjacente du corps, **caractérisé en ce que** la plaquette d'habillage intérieur (11) est reliée à la plaquette de recouvrement (12) par l'intermédiaire une charnière s'étendant avec son axe de pivotement (15) dans le sens longitudinal du corps (1, 2) et que la surface de logement (10) est accessible lorsque la plaquette de recouvrement (12) est ouverte.

2. Instrument d'écriture à la main selon la revendication 1, **caractérisé en ce que** au moins la surface extérieure de la plaquette de recouvrement (12) est constitué d'un matériau de même couleur que le matériau de la zone adjacente du corps.

3. Instrument d'écriture à la main selon la revendication 2, **caractérisé en ce que au** moins la surface extérieure de la plaque de recouvrement (12) est constituée du même matériau que celui de la zone adjacente du corps.

4. Instrument d'écriture à la main selon l'une quelconque des revendications 1 à 3, **caractérisé en ce que** la plaquette d'habillage intérieur (11) et la plaquette de recouvrement (12) ont essentiellement la même dimension.

5. Instrument d'écriture à la main selon l'une quelconque des revendications 1 à **4, caractérisé en ce que** la plaquette d'habillage intérieur (11) et la plaquette de recouvrement (12) sont essentiellement rectangulaires et que l'étendue la plus grande du rectangle s'étire dans le sens de l'axe de la charnière (15).

6. Instrument d'écriture à la main selon l'une quelconque des revendications 1 à 5, **caractérisé en ce que** la plaquette d'habillage intérieur (11) et la plaquette de recouvrement (12) rapporté à l'axe longitudinal du corps ont le même sens de courbure, et, pour le moins dans la zone de leurs surfaces adjacentes, disposent essentiellement du même rayon de courbure.

7. Instrument d'écriture à la main selon l'une quelconque des revendications 1 à 6, **caractérisé en ce que** la plaquette d'habillage intérieur (11) est fixée dans la réservation (5) par collage.

8. Instrument d'écriture à la main selon l'une quelconque des revendications 1 à 7, **caractérisé en ce qu'**une échancrure (6) est prévue dans la zone marginale de la réservation (5), en face de l'axe de la charnière (15).

9. Instrument d'écriture à la main selon l'une quelconque des revendications 1 à 8, **caractérisé en ce que** le corps comporte une tige de maintien longitudinale (1) et un capuchon (2) à fixer sur celle-ci et détachable et que la surface de logement (10) est prévue dans la paroi du capuchon (2).
